# EUROPÄISCHE PATENTSCHRIFT

(11) **EP 0 153 919 B1**
(45) Veröffentlichungstag und Bekanntmachung des Hinweises auf die Patenterteilung: **09.09.1987**
(21) Anmeldenummer: 85890041.8
(22) Anmeldetag: 15.02.1985
(51) Int. Cl.: F02M 55/00, F02M 59/44, F02M 59/48

(54) **Kraftstoffeinspritzpumpe für Brennkraftmaschinen**
Fuel injection pump for internal combustion engines
Pompe d'injection de carburant pour moteurs à combustion interne

(30) Priorität: 15.02.1984 AT 491/84
(43) Veröffentlichungstag der Anmeldung: 04.09.1985
(73) Patentinhaber: ROBERT BOSCH AG, 1110 Wien (AT)
(72) Erfinder: Stipek, Theodor, Dipl.-Ing., A-5400 Hallein (AT)
(74) Vertreter: Haffner, Thomas M., Dr.

## Beschreibung

Die Erfindung bezieht sich auf eine Kraftstoffeinspritzpumpe für Brennkraftmaschinen mit einer einen Pumpenkolben aufnehmenden Zylinderbüchse, die im Pumpengehäuse angeordnet ist und die mindestens eine vom Pumpenkolben gesteuerte Rückströmbohrung aufweist und die im Bereich der Rückströmbohrung von einem verdrehbaren Prallschutzring umgeben ist, der durch eine in axialer Richtung wirkende Feder gegen eine in Förderrichtung oberhalb der Rückströmbohrung befindliche Schulter der Zylinderbüchse gedrückt ist und mit einem ungefähr zylindrischen Wandteil einen Ringraum umschließt, der über wenigstens eine Durchflutungsbohrung im Prallschutzring mit einem Rückströmraum verbunden ist, insbesondere von derjenigen Bauart, bei welcher das Förderende durch wenigstens eine schräge Steuerkante des Pumpenkolbens bestimmt wird, welche die Rückströmbohrung aufsteuert.

Eine solche Kraftstoffeinspritzpumpe ist beispielsweise aus der DE-A-31 36 749 und der DE-A-31 36 751 bekannt.

Der Kraftstoff wird durch den Pumpenkolben hoche komprimiert, wobei beispielsweise Drücke von mehreren hundert bar in Betracht kommen. Der Kraftstoff strömt am Ende des Förderhubes aus der Rückströmbohrung unter diesem hohen Druck aus und der Prallschutzring dient dazu, um Beschädigungen des Pumpengehäuses durch den austretenden Kraftstoffstrahl zu verhindern. Der Prallschutzring besteht zwar meist aus gehärtetem Stahl, jedoch besteht auch in diesem Falle die Gefahr, daß der Prallschutzring durch den auftreffenden Strahl geschädigt wird. Aus diesem Grunde ist der Prallschutzring verdrehbar, so daß verschiedene Stellen des Prallschutzringes vom Kraftstoffstrahl beaufschlagt werden. Bei den bekannten Ausführungsformen ist der Prallschutzring durch einen radial federnden Sprengring gegen die Anlageschulter gedrückt, wobei die den Sprengring aufnehmende Ringnut der Zylinderbüchse eine konische Fläche aufweist, an welcher der Sprengring anliegt. Durch diese konische Fläche ergibt sich eine axiale Kraftkomponente, welche auf den Prallschutzring wirkt, jedoch ist diese axiale Kraft nicht genau definierbar, weil sie von der Oberflächenbeschaffenheit der konischen Anlagefläche und der Oberflächenbeschaffenheit des Sprengringes abhängig ist. Wenn die axiale Kraftkomponente zu groß ist, wird der Prallschutzring blockiert, in welchem Falle eine Auskolkung des Prallschutzringes an der jenigen Stelle auftritt, an welcher der Strahl dauernd auftrifft. Wenn die axiale Kraftkomponente zu klein ist, verdreht sich der Pralischutzring zu schnell und es tritt wieder ein Verschleiß der Anlageflächen des Prallschutzringes und der Anlageschulter auf. Um die Verdrehbarkeit des Prallschutzringes bei verschiedenen Anpreßdrücken des Prallschutzringes an die Anlageschulter zu erreichen, sind gemäß der genannten DE-A-31 36 749 am Prallschutzring Leitflächen vorgesehen, auf welche der Strahl auftrifft, um die Verdrehung zu bewirken. Solche Leitflächen setzen einen komplizierten und kostspieligen Aufbau des Prallschutzrines voraus und sind überdies in besonderem Maße einer Beschädigung durch den Kraftstoffstrahl ausgesetzt, so daß auch wieder die Verdrehbarkeit des Prallschutzringes bei längerer Betriebsdauer nicht gewährleistet ist.

Aus der DE-A-2442010 ist ein Hydraulikkopf für eine Einspritzpumpe bekanntgeworden, bei der ein Prallschutzring durch einen elastischen Leitring gebildet wird, der geöffnet ist und zwei Enden hat, die sich gegeneinander berühren und voneinander abgespreizt werden können, wobei die Trennfuge sehr empfindlich auf Erosionseinflüsse ist. Die AT-B-307 808 zeigt und beschreibt eine Sperrölzuteilung über den Rollenstößel durch den durchbohrten Pumpenkolben.

Aufgabe. der Erfindung ist es, bei einer einfachen Konstruktion des Prallschutzringes die dauernde Verdrehbarkeit desselben im Betrieb zu gewährleisten. Zu diesem Zweck besteht die Erfindung im wesentlichen darin, daß die Feder eine in Richtung der Achse der Zylinderbüchse zusammendrückbare Feder ist und gegen eine gegenüber der Zylinderbüchse und dem Pumpengehäuse abgedichtete und mit der Zylinderbüchse axial unverschiebbar verbundene Zwischenhülse, die unterhalb des Prallschutzringes endet, abgestützt ist, wobei die Zwischenhülse und der Pralischutzring zusammen mit der Zylinderbüchse aus dem Pumpengehäuse herausziehbar sind.

Eine in axialer Richtung zusammendrückbare Feder ermöglicht im Gegensatz zu einem an einer konischen Fläche abgestützten radial federnden Sprengring die Einstellung und Aufrechterhaltung einer präzise definierten Anpreßkraft des Prallschutzringes an die Anlageschulter. Durch diese präzise Einstellung der Anpreßkraft kann der Widerstand gegen eine Verdrehung des Prallschutzringes präzise eingestellt werden. Es ist keine übermäßige axiale Federkraft erforderlich, sondern es kann die axiale Federkraft verhältnismäßig klein gewählt werden, wodurch ein Verschleiß der Anlageflächen des Prallschutzringes an die Anlageschulter vermieden oder vermindert wird. Es können komplizierte Leitflächen am Prallschutzring, welche die Verdrehung desselben bewirken, entfallen, da die axiale Federkraft so eingestellt werden kann, daß geringe Abweichungen des aus der Rückströmbohrung austretenden Strahles von der präzisen radialen Richtung ausreichen, um beispielsweise durch Auftreffen auf Unebenheiten oder Rauhungen an der Innenfläche des Prallschutzringes die gewünschte Verdrehbewegung zu bewirken.

Die Zwischenhülse ist zweckmäßig gegen eine Schulter der Zylinderbüchse abgestützt und durch einen Sprengring in Anlage an der Schulter gehalten. Bei den bekannten Ausführungsformen, beispielsweise nach der DE-OS 31 36 749, ist die Zylinderbüchse durch einen in einer Nut liegenden O-Ring gegenüber dem Pumpengehäuse abgedichtet. Die Anordnung einer erfindungsgemäßen Zwischenhülse hat nicht nur den Vorteil einer guten Abstützung für die in axialer Richtung wirkende Feder, sondern bietet auch große Vorteile bei solchen Pumpenbauarten, bei welchen das gesamte Pumpenelement mit dem Stößel nach oben aus dem Pumpengehäuse ausbaubar ist, dadurch diese Zwischenhülse der bei einer solchen Bauweise größere Abstand zwischen Zylinderbüchse und der Aufnahmebohrung im Pumpengehäuse überbrückt wird.

Eine solche Zwischenhülse bietet aber auch die Möglichkeit, in einfacher Weise eine sogenannte Sperröldichtung auszubilden. Gemäß einer Ausgestaltung der Erfindung kann zu diesem Zwecke die Anordnung so getroffen sein, daß die Zwischenhülse durch zwei in axialem Abstand voneinander liegende Ringdichtungen gegenüber der Zylinderbüchse und durch zwei in axialem Abstand voneinander liegende Ringdichtungen gegenüber dem Pumpengehäuse abgedichtet ist und daß zwischen den Ringdichtungen eine Ringnut im Pumpengehäuse und eine Ringnut in der Zylinderbüchse vorgesehen sind, welche Ringnuten durch wenigstens eine Bohrung in der Zwischenbüchse miteinander verbunden sind, wobei in die Ringnut im Pumpengehäuse eine mit Motorschmieröl unter Druck beschikte Leitung mündet und die Ringnut in der Zylinderbüchse mit einer Ringnut in der Kolbenlauffläche der Zylindebüchse in Verbindung steht. Auf diese Weise wird durch die Zwischenschaltung des Motoröls vermieden, daß Kraftstoff, welcher zur Schmierung des Pumpentriebwerkes weniger geeignet ist, in den Triebwerksraum der Kraftstoffeinspritzpumpe gelangt.

Gemäß einer Weiterbildung der Erfindung kann der Prallschutzring zumindest in seinem von der Feder abgewendeten Bereich als außen und innen zylindrische Büchse ausgebildet sein, die mit ihrer Stirnfläche durch die Feder an die Anlageschulter gedrückt ist. Auf diese Weise ergibt sich eine einfache Ausbildung des Prallschutzringes, wobei allerdings die Abstützfläche des Prallschutzringes an der Anlageschulter auf die Stärke desselben reduziert ist und daher der Flächendruch größer ist. Dies ist aber dadurch zulässig, daß infolge der präzise einstellbaren axialen Federung die Anpreßkraft verringert werden kann.

In der Zeichnung ist die Erfindung an Hand von Ausführungsbeispielen erläutert. Fig. 1 zeigt einen Querschnitt durch die Einspritzpumpe und die Fig. 2 und 3 zeigen Varianten der Anordnung des Prallschutzringes.

In das Gehäuse 1 einer Einspritzpumpe ist eine Zylinderbüchse 2 eingesetzt. In der Zylinderbüchse 2 ist ein Pumpenkolben 3 geführt. In der Zylinderbüchse 2 sind Rückströmbohrung 4 vorgesehen, 5 ist der Arbeitsraum des Pumpenkolbens. Sobald die Stirnkante 6 des Pumpenkolbens 3 die Bohrungen 4 überschleift, beginnt der Förderhub. Der Kolben weist schräge Steuerkanten 7 auf, Sobald diese schrägen Steuerkanten die Rückströmbohrungen 4 überschleifen, öffnen die Steuerkanten 7 den Weg zu der Rückströmbohrungen 4. Der auf einen hohen Druck von einigen hundert bar im Arbeitsraum 5 komprimierte Brennstoff strömt aus den Rückströmbohrungen 4 aus, wodurch der Förderhub beendet ist. 8 ist ein Prallschutzring, der die Zylinderbüchse 2 im Bereich der Bohrungen 4 umgibt. Der aus den Rückströmbohrungen 4 austretende Brennstoff trifft nun unter hohem Druck auf den Prallschutzring 8, welcher aus einem Material hoher Festigkeit, beispielsweise aus gehärtetem Stahl, besteht, auf. Der Prallschutzring 8 umgibt einen Ringraum 9, der über Durchflutungsbohrungen 10 im Prallschutzring 8 mit einem im Gehäuse 1 vorgesehenen Rückströmraum 11 verbunden ist. Dieser Rückströmraum 11 ist gleichzeitig auch der Ansaugraum.

Der Prallschutzring 8 ist durch eine in axialer Richtung zusammendrückbare Feder 12 gegen eine zur Achse der Zylinderbüchse senkrecht stehende Fläche 13 abgestützt, welche von der Stirnfläche einer Zwischenhülse 14 gebildet ist. Die Zwischenhülse 14 ist gegen eine Schulter 15 der Zylinderbüchse 2 abgestützt und durch einen Sprengring 16 gegen diese Schulter 15 gedrückt, so daß die Zwischenhülse 14 mit der Zylinderbüchse 2 axial unverschiebbar verbunden ist. Die Zwischenhülse 14 ist durch zwei Dichtungen 17 und 18 gegen das Gehäuse 1 und durch zwei Dichtungen 19 und 20 gegen die Zylinderbüchse 2 abgedichtet, so daß Brennstoff aus dem Raum 11 nicht in den Federraum 21 und in den Nockenwellenraum 22 gelangen kann.

Zwischen den beiden Dichtungen 17 und 18 ist eine Ringnut 23 im Gehäuse vorgesehen. Zwischen den beiden Dichtungen 19 und 20 ist eine Ringnut 24 in der Zylinderbüchse 2 vorgesehen.

Die beiden Ringnuten sind durch in der Zwischenhülse 14 vorgesehene Radialbohrungen 25 miteinander verbunden. In die Ringnut 23 wird Schmieröl vom Schmiersystem des Motors zugeführt. Dieses Öl gelangt über die Radialbohrungen 25 in die Ringnut 24. Diese Ringnut 24 steht über eine Bohrung 26 in Verbindung mit einer in die Lauffläche der Zylinderbüchse 2 eingearbeiteten Ringnut 27. Auf diese Weise wird eine sogenannte Sperröldichtung geschaffen, wodurch mit Sicherheit vermieden wird, daß Brennstoff aus dem Rückström- und Ansaugraum 11 in den Federraum 21 und den Nockenwellenraum 22 gelangt. Eine Bohrung 35 dient zur Leckölrückführung.

Bei der Anordnung nach Fig. 1 ist die Feder 12 von einem Stapel von Tellerfedern gebildet. Diese Feder kann aber auch von einer Schraubenfeder gebildet sein, deren letzte Windung über einen Bereich von 360° schräg angeschliffen ist, so daß eine solche Schraubenfeder eine präzise axiale Federkraft ergibt.

Die Ausführungsform nach Fig. 2 zeigt eine abgewandelte Ausführungsform des Prallschutz. ringes. Der Prallschutzring 28 ist von einer einfachen Zylinderbüchse gebildet, welche gegen eine Schulter 29 in der Zylinderbüchse 2 durch die Feder gedrückt ist. In diesem Falle ist die Feder von einer einfachen Tellerfeder 31 gebildet, welche gleichfalls wieder gegen die Zwischenhülse 14 abgestützt ist. Ein solcher Prallschutzring ist einfach und billig auszuführen.

Bei der Ausführungsform nach Fig. 3 ist der Prallschutzring 30 gleichfalls wieder durch eine einzige Tellerfeder 32 gegen die Zwischenhülse 14 abgestützt. In diesem Falle sind nur zwei Dichtungsringe 33 und 34 an der Zwischenhülse vorgesehen, wobei auf eine Sperröldichtung versichtet wird.

## Patentansprüche

1. Kraftstoffeinspritzpumpe für Brennkraftmaschinen mit einer einen Pumpenkolben (3) aufnehmenden Zylinderbüchse (2), die im Pumpengehäuse (1) angeordnet ist und die mindestens eine vom Pumpenkolben (3) gesteuerte Rückströmbohrung (4) aufweist und die im Bereich der Rückströmbohrung (4) von einem verdrehbaren Prallschutzring (8, 28, 30) umgeben it, der durch eine in axialer Richtung wirkende Feder (12, 31, 32) gegen eine in Förderrichtung oberhalb der Rückströmbohrung (4) befindliche Schulter (29) der Zylinderbüchse gedrückt ist und mit einem ungefähr zylindrischen Wandteil einen Ringraum (9) umschließt, der über wenigstens eine Durchflutungsbohrung (10) im Prallschutzring mit einem Rückströmraum (11) verbunden ist, insbesondere von derjenigen Bauart, bei welcher das Förderende durch wenigstens eine schräge Steuerkante (7) des Pumpenkolbens (3) bestimmt wird, welche die Rückströmbohrung (4) aufsteuert, dadurch gekennzeichnet, daß die Feder (12, 31, 32) eine in Richtung der Achse der Zylinderbüchse (2) zusammendrückbare Feder ist und gegen eine gegenüber der Zylinderbüchse (2) und dem Pumpengehäuse (1) abgedichtete und mit der Zylinderbüchse (2) axial unverschiebbar verbundene Zwischenhülse (14), die unterhalb des Prallschutzringes (8, 28, 30) endet, abgestützt ist, wobei die Zwischenhülse (14) und der Prallschutzring (8, 28, 30) zusammen mit der Zylinderbüchse (2) aus dem Pumpengehäuse (1) herausziehbar sind.

2. Kraftstoffeinspritzpumpe nach Anspruch 1, dadurch gekennzeichnet, daß die Zwischenhülse (14) gegen eine Schulter (15) der Zylinderbüchse (2) abgestützt und durch einen Sprengring (16) in Anlage an der Schulter (15) gehalten ist.

3. Kraftstoffeinspritzpumpe nach Anspruch 1 oder 2, dadurch gekennzeichnet, daß die Zwischenhülse (14) durch zwei in axialem Abstand voneinander liegende Ringdichtungen (19, 20) gegenüber der Zylinderbüchse (2) und durch zwei in axialem Abstand voneinander liegende Ringdichtungen (17, 18) gegenüber dem Pumpengehäuse (1) abgedichtet ist und daß zwischen den Ringdichtungen (17, 18, 19, 20) eine Ringnut (23) im Pumpengehäuse (1) und eine Ringnut (24) in der Zylinderbüchse (2) vorgesehen sind, welche Ringnuten (23, 24) durch wenigstens eine Bohrung (25) in der Zwischenhülse (14) miteinander verbunden sind, wobei in die Ringnut (23) im Pumpengehäuse (1) eine mit Motorschmieröl unter Druck beschickte Leitung mündet und die Ringnut (24) in der Zylinderbüchse (2) mit einer Ringnut (27) in der Kolbenlauftläche der Zylinderbüchse (2) in Verbindung steht.

4. Kraftstoffeinspritzpumpe nach Anspruch 1, 2 oder 3, dadurch gekennzeichnet, daß der Prallschutzring (8, 28, 30) zumindest in seinem von der Feder (12, 31, 32) abgewendeten Bereich als außen und innen zylindrische Büchse ausgebildet ist, die mit ihrer Stirnfläche durch die Feder an die Anlageschulter (29) gedrückt ist.

## Claims

1. Fuel injection pump for internal combustion engines with a cylinder barrel (2) containing a plunger (3), said barrel being located in the pump body (1), comprising at least one return flow bore (4), being controlled by the plunger (3), and being surrounded by a rotatable deflector ring (8, 28, 30) in the area of the return flow bore (4), said ring being pressed by a spring (12, 31, 32) acting in axial direction against a shoulder (29) of the cylinder barrel located above the return flow bore (4) in pumping direction and enclosing an annular space (9) with an approximately cylindrical wall element, said annular space being connected with a retourn flow space (11) via at least one flow bore (10) of the deflector ring, especially of that type, where the end of delivery is determined by at least one sloping leading edge of the plunger (3), which opens the return flow bore (4), characterised in that the spring (12, 31, 32) is compressible in the direction of the axis of the cylinder barrel and is supported by an intermediate sleeve (14) being tightly connected with the cylinder barrel (2) and the pump body (1), being connected with the cylinder barrel (2), in a manner not to be axially shiftable relative thereto and ending below the deflector ring (8, 28, 30), wherein the intermediate sleeve (14) and the deflector ring (8, 28, 30) are removable together with the cylinder barrel (2) from the pump body (1).

2. Fuel injection pump as claimed in claim 1, characterised in that the intermediate sleeve is supported by a shoulder (15) of the cylinder barrel (2) and is held adjacent to the shoulder (15) by a snap ring (16).

3. Fuel injection pump as claimed in claim 1 or 2, characterised in that the intermediate sleeve (14) is made tight relative to the cylinder barrel (2) by two circumferential joints (19, 20) being arranged with an axial distance and relative to the pump body (1) by two circumferential joints (17, 18) being arranged with an axial distance, and that between the circumferential joints (17, 18, 19, 20) an annular groove (23) is provided in the pump body (1) and an annular groove (24) is provided in the cylinder barrel (2), which annular grooves (23, 24) are connected by at least one bore (25) of the intermediate sleeve (14), wherein a conduit with engine lubricating oil under pressure opens into the annular groove (23) in the pump body and the annular groove (24) in the cylinder barrel (2) is connected with an annular groove (27) in the plunger travel surface of the cylinder barrel (2).

4. Fuel injection pump as claimed in claim 1, 2 or 3, characterised in that the deflector ring (8, 28, 30) is formed as a cylindrical sleeve on the outside and inside at least in that part being opposite of the spring (12, 31, 32), said sleeve being pressed with its front surface against the shoulder (29) by the spring.

## Revendications

1. Pompe à injection de carburant pour moteurs à combustion interne, comprenant un fourreau (2) formant cylindre qui reçoit un piston de pompage (3), qui est logé dans un carter de pompe (1) et qui comporte au moins un alésage de retour (4) commandé par le piston (3) et qui est entouré dans la zone de l'alésage de retour (4) par une bague anti-choc rotative (8, 28, 30), qui est appliquée, par un ressort (12, 31, 32) agissant axialement, contre un épaulement (29) du fourreau cylindrique se trouvant, dans la direction de refoulement, au-dessus de l'alésage de retour (4) et délimite avec une position de paroi à peu près cylindrique une chambre annulaire (9) qui communique par au moins un orifice de passage (10) ménagé dans la bague anti-choc avec une chambre de retour (11), en particulier du type dans lequel l'extrémité de refoulement est délimitée par au moins un bord de commande oblique (7) du piston (3), qui commande l'alésage de retour (4), caractérisée en ce que le ressort (12, 31, 32) est un ressort compressible suivant la direction de l'axe du fourreau (2) formant cylindre et est en appui contre une douille intermédiaire (14) étanche vis à vis du fourreau (2) formant cylindre et du carter de pompe (1 fixe axialement par rapport au fourreau (2) formant cylindre et qui se termine au dessous de la bague anti-choc (8, 28, 30), la douille intermédiaire (14) et la bague anti-choc (8, 28, 30) pouvant être sorties du carter de pompe (1) en même temps que le fourreau (2) formant cylindre.

2. Pompe à injection suivant la revendication 1, caractérisée en ce que la douille intermédiaire (14) est en appui contre un épaulement (15) du fourreau (2) formant cylindre et est maintenue en position contre l'épaulement (15) par un jonc élastique (16).

3. Pompe à injection suivant l'une des revendications 1 et 2, caractérisée en ce que la douille intermédiaire (14) est rendue étanche vis-à-vis du fourreau (2) au moyen de deux bagues d'étanchéité (19, 20) espacées axialement l'une de l'autre et vis à vis du carter de pompe (1) au moyen de deux bagues d'étanchéité (17, 18) espacées axialement l'une de l'autre, et en ce qu'entre les bagues d'étanchéité (17, 18, 19, 20) il est prévu une gorge annulaire (23) dans le carter de pompe (1) et une gorge annulaire (24) dans le fourreau (2), ces gorges annulaires (23, 24) communiquant entre elles par au moins un alésage (25) ménagé dans la douille intermédiaire (14), un conduit alimenté en huile sous pression du moteur débouchant dans la gorge annulaire (23) du carter (1) et la gorge annulaire (24) du fourreau (2) étant en communication avec une gorge annulaire (27) ménagée dans la surface du fourreau (2) balayée par le piston.

4. Pompe à injection selon l'une des revendications 1, 2 ou 3, caractérisée en ce que la bague antichoc (8, 28, 30) est réalisée au moins dans sa partie dirigée vers le ressort, sous la forme d'une bague cylindrique intérieurement et extérieurement, qui est appliquée par sa surface frontale par le ressort contre l'épaulement d'appui (29).
